# EUROPÄISCHE PATENTSCHRIFT

(11) **EP 2 786 001 B1**
(45) Veröffentlichungstag und Bekanntmachung des Hinweises auf die Patenterteilung: **22.07.2015**
(21) Anmeldenummer: 12794925.3
(22) Anmeldetag: 23.11.2012
(51) Int. Cl.: F02D 41/14

(54) **VERFAHREN UND VORRICHTUNG ZUM STEUERN EINES KRAFTSTOFFREGELERS**
METHOD AND APPARATUS FOR CONTROLLING A FUEL CONTROLLER
PROCÉDÉ ET APPAREIL POUR CONTRÔLER UN CONTRÔLEUR DE CARBURANT

(30) Priorität: 29.11.2011 DE 102011087300
(43) Veröffentlichungstag der Anmeldung: 08.10.2014
(73) Patentinhaber: Volkswagen Aktiengesellschaft, 38440 Wolfsburg (DE)
(72) Erfinder: HAHN, Hermann, Carlton VIC 3053 (AU)
(74) Vertreter: Gulde & Partner
(86) Internationale Anmeldenummer: PCT/EP2012/073473
(87) Internationale Veröffentlichungsnummer: WO 2013/079406

(56) Entgegenhaltungen:
- DE-A1- 4 117 440
- GB-A- 2 258 324
- US-A1- 2008 257 325

## Beschreibung

Die Erfindung betrifft ein Verfahren zum Betreiben einer Verbrennungskraftmaschine, wobei ein von der Verbrennungskraftmaschine erzeugtes Abgas über einen in einem Abgaskanal angeordneten 3-Wege-Katalysator geführt wird.

### Stand der Technik und technologischer Hintergrund

Verfahren zur Lambdaregelung bei Verbrennungsmotoren können eingesetzt werden, um die Emissionen schädlicher Abgase in die Umwelt zu reduzieren. Dazu kann in der Abgasanlage des Verbrennungsmotors zumindest ein Katalysator angeordnet werden. Um den Katalysator in einem optimalen Betriebspunkt zu halten, ist es notwendig, die Gemischaufbereitung des Verbrennungsmotors mit Hilfe einer Lambdaregelung so zu steuern, dass sich zumindest im Mittelwert ein geregelter Lambdawert ergibt, der in etwa nahe bei 1,0 liegt (nachfolgend auch als mittleres Abgaslambda Am bezeichnet). Zum Generieren eines Messsignals kann in der Abgasanlage des Verbrennungsmotors eine Lambdasonde angeordnet sein.

Bei der sogenannten Lambdamodulation wird im stöchiometrischen Betrieb das Gemisch mit einer festgelegten Modulationsamplitude und -frequenz im Wechsel leicht fett beziehungsweise leicht mager betrieben um die Reinigungswirkung eines nachgeschalteten Katalysators zu erhöhen. Katalysatoren nach heutigem Stand der Technik erreichen also ihre maximale Abgasreinigungseffizienz, wenn sie im Mittel mit einem Lambda-Wert beaufschlagt werden, welcher leicht unter 1 liegt, siehe Figur 3. Um einen nachgeschalteten Katalysator jedoch im Mittel mit einem Lambdawert zu beaufschlagen, mit welchem der Katalysator seine maximale Konvertierungseffizienz erreichen kann, muss die Regelung daher die Möglichkeit bieten, vorgegebene Verschiebungen im mittleren Lambda-Sollwert, zum Beispiel durch voreingestellte Delta-Lambda-Werte oder auch durch Stelleingriffe einer eventuellen Trim-Regelung hinter dem Katalysator, einstellen zu können. Nach Stand der Technik erfolgt dies über die Aufprägung von sogenannten Verzugs- oder Totzeiten.

Sprungsonden, welche ein Signal nach dem Nernst-Prinzip erzeugen, liefern ein Signal, wie es beispielhaft in Figur 2 dargestellt ist. Mit solchen Sonden wird zur Regelung üblicherweise ein Regelungsverfahren eingesetzt, bei welchem nur der sogenannte Sprungbereich betrachtet wird, das heißt es wird nur ausgewertet, ob das Signal oberhalb oder unterhalb einer definierten Schwelle ist, welche sich am Sprungbereich um Lambda=1 orientiert. Typischerweise kann dies zum Beispiel eine Spannungsschwelle von ca. 450mV sein. Im fetteren und mageren Gemischbereich ist das Sondensignal zu ungenau, sowie die Kennlinie zu flach und von zusätzlichen Quereinflüssen überlagert, so dass diese nach Stand der Technik nicht direkt zur Beeinflussung der Regelung herangezogen wird.

Stand der Technik ist unter anderem die Anwendung eines nachfolgend beschriebenen Regelverfahrens mit einem Zweipunktregler und unter Verwendung einer Sprung-Lambdasonde. Figur 4 zeigt im oberen Bereich den Verlauf des Sondensignals gegen die Zeit, wobei die x-Achse auf einen Schwellenwert der Sprungsonde für den stöchiometrischen Punkt gelegt wurde (zum Beispiel 450 mV). Dem unteren Bereich der Figur 4 ist ein Verlauf des Reglereingriffs über die Zeit zu entnehmen. Die x-Achse ist auf den Reglerwert 1 gelegt, also einem Wert, der idealisiert dazu führen sollte, dass das von der Verbrennungskraftmaschine erzeugte Abgas ein Abgaslambda von Lambda=1 aufweist. Unterhalb der x-Achsen befindet sich die Verbrennungskraftmaschine folglich in einem fetten Betriebsmodus und oberhalb der x-Achsen in einem mageren Betriebsmodus. Grundsätzlich erfolgt die Umschaltung des Reglers, wenn ein definierter Umschaltpunkt erreicht ist, zum Beispiel die 450mV-Schwelle des Sondensignals, wie dies an den Zeitpunkten t1, t3 und t4 der Fall ist. Es ist ferner zu erkennen, wie am Zeitpunkt t1 der Regler angehalten wird, und erst zum Zeitpunkt t2 die Umschaltung erfolgt. Gleiches ist der Fall zum Zeitpunkt t4, an dem der Regler bis zum Zeitpunkt t5 angehalten wird. Die Zeitdifferenz zwischen t1 und t2, bzw. t4 und t5, wird so eingestellt, dass sich im Mittel die gewünschte Lambda-Abweichung vom Lambda=1-Punkt für das mittlere Abgaslambda λₘ ergeben soll.

Nachteilig an diesem Verfahren ist, dass die Einstellung der gewünschten Lambda-Abweichung vom Lambda=1-Punkt über eine Totzeit grundsätzlich ungenau ist, da nicht bekannt ist, welchen Lambdawert das Gemisch aktuell überhaupt hat. Eine mittlere Lambda-Abweichung im Katalysator stellt sich nur dann richtig ein, wenn Sauerstoffeintrag und -austrag in den Katalysator im Mittel gleich sind. Dies wird zudem nicht nur durch den Lambdawert des Gemisches vor Katalysator bestimmt, sondern auch vom Abgasmassenstrom, da sich der Sauerstoffmassenstrom aus Lambda und Abgasmassenstrom ergibt. Bei einem Verharren des Reglers auf einem festen Wert für die vorgegebene Totzeit haben daher dynamische Abweichungen im Lambda zusätzliche Abweichungen vom gewollten mittleren Lambda zur Folge.

GB 2 258 324 offenbart ebenso ein ähnliches Verfahren wie oben beschrieben.

### Zusammenfassung der Erfindung

Ein oder mehrere der angesprochenen Probleme des Standes der Technik lassen sich mit Hilfe des erfindungsgemäßen Verfahrens zum Betreiben einer Verbrennungskraftmaschine beheben oder zumindest mindern. Gemäß dem Verfahren wird ein von der Verbrennungskraftmaschine erzeugtes Abgas über einen im Abgaskanal angeordneten 3-Wege-Katalysator geführt. Eine Lambdasonde erfasst eine für ein Abgaslambda charakteristische Größe vor dem 3-Wege-Katalysator und leitet diese an ein Motorsteuergerät mit integriertem Regler weiter. Mit dem Regler des Motorsteuergeräts wird durch Vorgabe eines Lambda-Sollwertes ein mittleres Abgaslambda λₘ eingestellt und das mittlere Abgaslambda λₘ mit vorgegebener periodischer Sollwertvariation alternierend in Richtung eines Magerlambdawertes und eines Fettlambdawertes ausgelenkt (Lambdamodulation). Beim Übergang in Richtung des Magerlambdawertes oder beim Übergang in Richtung des Fettlambdawertes zu einem Zeitpunkt t1, an dem ein Sondensignal der Lambdasonde einen vorgegebenen Schwellenwert λₛ erreicht, wird eine Regler-Abweichung ΔR zwischen einem aktuellen Regler-Istwert R1 und einem aktuellen Regler-Sollwert gebildet und ein neuer Regler-Sollwert R2 durch Addition der 2fachen Regler-Abweichung ΔR zum aktuellen Regler-Istwert R1 ermittelt. Vorzugsweise liegt das mittlere Abgaslambda Am im Bereich von 0,98 bis 0,998 und der neue Regler-Sollwert R2 wird beim Übergang in Richtung des Magerlambdawertes ermittelt.

Der Erfindung liegt die Erkenntnis zu Grunde, dass eine Einstellung des mittleren Abgaslambda Am auf einen Wert leicht unterhalb von 1 wesentlich besser dynamische Abweichungen im Lambda berücksichtigt, wenn die Verschiebung des mittleren Abgaslambda Am nicht über die Vorgabe einer Totzeit, sondern als Offset über den Regler direkt eingestellt wird. Zur Bestimmung dieses Offsets wird der aktuelle Regler-Istwert R1 zu einem Zeitpunkt t1, an dem die Lambdasonde, insbesondere Sprung-Lambdasonde, einen Schwellenwert λₛ hin zum mageren Betriebsmodus kreuzt, festgehalten. Die noch verbleibende Lambda-Abweichung Δλ zum aktuellen Lambda-Sollwert wird erfasst, das heißt die korrelierende Regler-Abweichung ΔR bestimmt. Letzterer Wert wird mit 2 multipliziert und auf den aktuellen Regler-Istwert R1 addiert, um einen neuen Regler-Sollwert R2 zu liefern. Der Schwellenwert λₛ entspricht insbesondere einem Sondensignal für Lambda = 1. In analoger Weise kann ein Stelleingriff in Richtung mager erfolgen, wenn zum Beispiel bei Trim-Regelung hinter dem 3-Wege-Katalysator ein mittleres Abgaslambda Am von > 1 vorgegeben werden soll.

Der Regler läuft nun mit den vorgesehenen Parametern weiter, bis der neue Regler-Sollwert R2 erreicht ist. Ein mittleres Lambda der Sollwertvariation eines Zyklus ergibt sich dann als Summe über die magere und fette Modulations-Halbwelle. Durch die Verschiebung von 2*Δλ bei jeder mageren Halbwelle wird sich im Mittel genau die gewollte Abweichung vom stöchiometrischen Punkt für das mittlere Abgaslambda Am einstellen. Dabei können voreingestellte Lambda-Verschiebungen, Stelleingriffe von Regelungen (zum Beispiel Trim-Regelung basierend auf einer zusätzlichen Sonde hinter dem Katalysator) oder ermittelte Abweichungen des Sprungpunktes vom stöchiometrischen Punkt berücksichtigt werden. Mit diesem Verfahren kann daher deutlich genauer als bisher bei Benutzung einer Zweipunktregelung das dem Katalysator zugeführte Gemisch emissionsoptimal eingestellt werden. In analoger Weise kann eine Verschiebung in Richtung eines mittleren Abgaslambda Am mit Lambda > 1 erfolgen. Hier wird beim Übergang in Richtung des Fettlambdawertes der neue Regler-Sollwert R2 ermittelt. Entsprechend erfolgt eine Verschiebung von 2*Δλ bei jeder fetten Halbwelle und im Mittel wird sich genau die gewollte Abweichung vom stöchiometrischen Punkt hin zum fetten Betriebsmodus für das mittlere Abgaslambda Am einstellen.

Ein weiterer Aspekt der vorliegenden Erfindung betrifft ein Steuergerät zur Steuerung eines Betriebs einer Verbrennungskraftmaschine, das zur Ausführung des erfindungsgemäßen Verfahrens eingerichtet ist. Zu diesem Zweck kann das Steuergerät einen computerlesbaren Steuerungsalgorithmus zur Durchführung des Verfahrens enthalten. In vorteilhafter Ausgestaltung ist das Steuergerät integraler Bestandteil des Motorsteuergeräts.

Weitere bevorzugte Ausgestaltungen der Erfindung ergeben sich aus den übrigen, in den Unteransprüchen genannten Merkmalen oder aus der nachfolgenden Beschreibung.

Die Erfindung wird nachfolgend in Ausführungsbeispielen anhand der zugehörigen Zeichnungen erläutert. Es zeigen:
- Figur 1: einen schematischen Aufbau einer Verbrennungskraftmaschine mit einer Abgasanlage und 3-Wege-Katalysator;
- Figur 2: eine Kennlinie einer Sprung-Lambdasonde;
- Figur 3: Konvertierungsraten eines 3-Wege-Katalysators für HC, CO und NOₓ in Abhängigkeit vom Abgaslambda;
- Figur 4: einen Verlauf von Abgaslambda und Reglereingriff bei einem Zweipunktregler nach Stand der Technik zur Erreichung eines bei Lambdamodulation leicht unterhalb von λ = 1 liegenden mittleren Abgaslambda λₘ; und
- Figur 5: einen Verlauf von Abgaslambda und Reglereingriff nach dem erfindungsgemäßen Verfahren zur Erreichung eines bei Lambdamodulation leicht unterhalb von λ = 1 liegenden mittleren Abgaslambda λₘ.

Figur 1 zeigt schematisch den Aufbau einer Verbrennungskraftmaschine 10 mit einer nachgeschalteten Abgasanlage. Die Verbrennungskraftmaschine 10 kann ein fremdgezündeter Motor (Ottomotor) sein. Hinsichtlich ihrer Kraftstoffzuführung kann sie über eine direkteinspritzende Kraftstoffzufuhr verfügen, also mit innerer Gemischbildung arbeiten, oder über eine Kraftstoffvoreinspritzung verfügen und damit mit äußerer Gemischbildung arbeiten. Darüber hinaus kann die Verbrennungskraftmaschine 10 homogen betrieben werden, wobei in dem gesamten Brennraum eines Zylinders ein homogenes Luft-Kraftstoff-Gemisch zum Zündzeitpunkt vorliegt, oder in einem inhomogenen Modus (Schichtladebetrieb), bei dem zum Zündzeitpunkt ein vergleichsweise fettes Luft-Kraftstoff-Gemisch, insbesondere im Bereich einer Zündkerze, vorliegt, das im übrigen Brennraum von einem sehr mageren Gemisch umgeben wird. Wichtig im Rahmen der vorliegenden Erfindung ist, dass die Verbrennungskraftmaschine 10 mit unterschiedlichen Luft-Kraftstoff-Gemischen betrieben werden kann, deren Zusammensetzung insbesondere in einem Bereich um den stöchiometrischen Punkt herum variiert werden kann.

Die Abgasanlage umfasst einen Abgaskrümmer, welcher das Abgas der einzelnen Zylinder der Verbrennungskraftmaschine 10 in einen Abgaskanal 16 zusammenführt. In dem Abgaskanal 16 können verschiedene Abgasreinigungskomponenten vorhanden sein. Wesentlich im Rahmen der vorliegenden Erfindung ist ein im Abgaskanal 16 angeordneter 3-Wege-Katalysator 20.

Der 3-Wege-Katalysator 20 besitzt eine Beschichtung aus katalytisch wirksamen Komponenten, wie Platin, Rhodium und/oder Palladium, die auf einem porösen Katalysatorträger auf, beispielsweise aus Al₂O₃, aufgebrächt sind. Der Beschichtung umfasst ferner eine Sauerstoffspeicherkomponente, beispielsweise Ceroxid (CeO₂) und/oder Zirkoniumoxid (ZrO₂), welche die Sauerstoffspeicherkapazität (OSC für *oxygen storage capacity*) des 3-Wege-Katalysators 20 bestimmt. Bei einer stöchiometrischen oder leicht fetten Abgasatmosphäre vermag der 3-Wege-Katalysator 20 Stickoxide NOₓ zu Stickstoff N₂ und Sauerstoff O₂ zu reduzieren. Bei stöchiometrischem oder leicht magerem Betrieb werden unverbrannte Kohlenwasserstoffe HC und Kohlenmonoxid CO zu Kohlendioxid CO₂ und Wasser H₂O oxidiert. Bei einem Abgaslambda leicht unterhalt stöchiometrischer Abgasatmosphäre, das heißt bei einem λ zwischen 0,98 und 0,998, laufen diese Umsätze praktisch vollständig ab. Derartige katalytische Beschichtungen sind im Stand der Technik aus der Abgasnachbehandlung von Ottomotoren bekannt und üblich. Aufbau und Funktionsweise von 3-Wege-Katalysatoren sind im Stand der Technik somit hinreichend bekannt und bedürfen hier keiner näheren Erläuterung.

Der Abgaskanal 16 kann verschiedene Sensoren, insbesondere Gas- und Temperatursensoren enthalten. Dargestellt ist vorliegend eine Lambdasonde 26, die an einer motornahen Position im Abgaskanal 16 angeordnet ist. Die Lambdasonde 26 kann als Sprung-Lambdasonde ausgestaltet sein und ermöglicht in bekannter Weise die Lambdaregelung des Verbrennungsmotors 10, wofür sie den Sauerstoffgehalt des Abgases misst.

Die von den verschiedenen Sensoren erfassten Signale, insbesondere das mit der Lambdasonde 26 gemessene Abgaslambda, gehen in ein Motorsteuergerät 28 ein. Desgleichen werden verschiedene Parameter der Verbrennungskraftmaschine 10, insbesondere die Motordrehzahl sowie die Motorlast von dem Motorsteuergerät 28 eingelesen. In Abhängigkeit der verschiedenen Signale regelt ein in das Motorsteuergerät 28 implementierter Regler somit den Betrieb der Verbrennungskraftmaschine 10. Insbesondere wird die Kraftstoffzufuhr sowie die Luftzufuhr so regelt, dass eine gewünschte Kraftstoffmasse und eine gewünschte Luftmasse zugeführt werden, um ein gewünschtes Luft-Kraftstoff-Gemisch (das Abgas-Solllambda) darzustellen. Das Luft-Kraftstoff-Gemisch wird in Abhängigkeit von dem Betriebspunkt der Verbrennungskraftmaschine 10, insbesondere der Motordrehzahl sowie der Motorlast aus Kennfeldern ermittelt.

Zur Verbesserung der Reinigungswirkung des 3-Wege-Katalysators 20 ist vorgesehen, dass die Verbrennungskraftmaschine 10 kontinuierlich mit einem mittleren Abgaslambda λₘ leicht unterhalb der stöchiometrischen Zusammensetzung betrieben wird, wobei das der Verbrennungskraftmaschine 10 zugeführte Luft-Kraftstoff-Verhältnis mit einer vorbestimmten Schwingungsfrequenz und einer vorbestimmten Schwingungsamplitude um diesen mittleren Lambdawert periodisch alternierend in Richtung eines Magerlambdawertes und eines Fettlambdawertes ausgelenkt wird (sogenannte Lambdamodulation). Dabei werden die Schwingungsfrequenz und die Schwingungsamplitude so gewählt, dass der 3-Wege-Katalysator 20 quasi-kontinuierlich regeneriert wird.

Unter quasi-kontinuierliche Regeneration des 3-Wege-Katalysators 20 wird vorliegend verstanden, dass sein Beladungszustand im Wesentlichen konstant und insbesondere auf einem äußerst geringen Niveau bleibt. Dies bedeutet, dass im Zeitmittel während eines Zeitintervalls im Größenbereich weniger Lambdaschwingungen keine zunehmende Beladung des 3-Wege-Katalysators 20 stattfindet. Vorzugsweise wird eine Grenze von höchstens 50 % der maximalen Beladung des 3-Wege-Katalysators 20 nicht überschritten.

Die Schwingungsfrequenz und die Schwingungsamplitude werden ferner so gewählt, dass an der 3-Wege-katalytischen Beschichtung 22 eine Mindestkonvertierungsrate von unverbrannten Kohlenwasserstoffen (HC) und/oder Kohlenmonoxid (CO) und/oder Stickoxiden (NOₓ) vorliegt, wobei sich Mindestkonvertierungsrate an gesetzlichen Grenzwerten orientieren kann.

Zumeist wird die Schwingungsfrequenz in Abhängigkeit von einem aktuellen Betriebspunkt der Verbrennungskraftmaschine 10, insbesondere in Abhängigkeit von der Motorlast und/oder Motordrehzahl, bestimmt. Die Schwingungsamplitude kann ergänzend auch in Abhängigkeit von der OSC bestimmt werden.

In Abhängigkeit der verschiedenen Signale, die am Motorsteuergerät 28 auflaufen, regelt ein in das Motorsteuergerät 28 implementierter Regler demnach den Betrieb der Verbrennungskraftmaschine 10, um ein gewünschtes Abgas-Solllambda darzustellen.

Regler beeinflussen selbsttätig eine oder mehrere physikalische Größen auf ein vorgegebenes Niveau unter Reduzierung von Störeinflüssen. Dazu vergleichen Regler innerhalb eines Regelkreises laufend das Signal des Sollwertes mit dem gemessenen und zurückgeführten Istwert der Regelgröße und ermitteln aus dem Unterschied der beiden Größen - der Regelabweichung (Regeldifferenz) - eine Stellgröße, welche die Regelstrecke so beeinflusst, dass die Regelabweichung zu einem Minimum wird. Weil die einzelnen Regelkreisglieder ein Zeitverhalten haben, muss der Regler den Wert der Regelabweichung verstärken und gleichzeitig das Zeitverhalten der Strecke so kompensieren, dass die Regelgröße den Sollwert in gewünschter Weise erreicht. Falsch eingestellte Regler machen den Regelkreis zu langsam, führen zu einer großen Regelabweichung oder zu ungedämpften Schwingungen der Regelgröße und damit unter Umständen zur Zerstörung der Regelstrecke. Allgemein werden die Regler nach stetigem und unstetigem Verhalten unterschieden. Zu den bekanntesten stetigen Reglern gehören die "Standardregler" mit P-, PI-, PD- und PID-Verhalten. Für die Zwecke der vorliegenden Erfindung wird in der Regel ein stetiger Regler mit proportionalem, integralem und optional differentialem Verhalten (PI- oder PID-Regler) verwendet. Ein PID-Regler besteht demnach aus den Anteilen des P-Gliedes, des I-Gliedes und des D-Gliedes. Das P-Glied liefert einen Beitrag zur Stellgröße, der zur Regelabweichung proportional ist. Das I-Glied wirkt durch zeitliche Integration der Regelabweichung auf die Stellgröße mit einer Gewichtung durch die Nachstellzeit. Das D-Glied ist ein Differenzierer, der nur in Verbindung zu Reglern mit P- und/oder I-Verhalten als Regler eingesetzt wird. Er reagiert nicht auf die Höhe der Regelabweichung, sondern nur auf deren Änderungsgeschwindigkeit.

Erfindungsgemäß erfolgt die Lambdamodulation wie in Figur 5 beispielhaft dargestellt. Im oberen Bereich der Figur 5 ist ein Verlauf des Sondensignals gegen die Zeit dargestellt, wobei die x-Achse auf einen Schwellenwert der Sprungsonde für den stöchiometrischen Punkt gelegt wurde (zum Beispiel 450 mV). Dem unteren Bereich der Figur 5 ist ein Verlauf des Reglereingriffs über die Zeit zu entnehmen. Die x-Achse ist auf den Reglerwert 1 gelegt, also einem Wert, der idealisiert dazu führen sollte, dass das von der Verbrennungskraftmaschine erzeugte Abgas ein Abgaslambda von λ=1 aufweist. Der Reglerwert geht bestimmungsgemäß multiplikativ auf die zugeführte Kraftstoffmenge, ist also direkt korrelierend zum Lambdawert.

Wenn die Lambdasonde zum Zeitpunkt t1 den Schwellwert λₛ kreuzt, wird erfindungsgemäß der Regler-Istwert R1 festgehalten. Zum Zeitpunkt t1 wird eine Lambda-Abweichung Δλ des Lambda-Sollwerts vom Lambda-Istwert (hier = 1) an der Lambdasonde beziehungsweise eine Reglerabweichung ΔR des Regler-Sollwerts vom Regler-Istwert R1 bestimmt. Die Reglerabweichung ΔR wird nun mit 2 multipliziert und auf den Regler-Istwert R1 addiert. Damit ergibt sich als Ziel der neue Regler-Sollwert R2. Der Regler läuft anschließend mit den für den neuen Betriebszustand vorgesehenen Parametern weiter, bis der Regler-Sollwert R2 erreicht ist. Ebenso wird im Zeitpunkt t4 verfahren. Das mittlere Lambda in einem Zyklus der Lambdamodulation ergibt sich nun als Summe über die magere und fette Modulations-Halbwelle, das heißt in diesem Beispiel als Mittel zwischen den Zeitpunkten t2 und t3. Ein Mittelwert des mittleren Lambdas der aufeinanderfolgenden Zyklen soll dann dem gewünschten mittleren Abgaslambda λₘ entsprechen. Durch die Verschiebung von 2*Δλ bei der einen Halbwelle ergibt sich im Mittel genau die gewollte Abweichung Δλ.

### Bezugszeichenliste

- 10: Verbrennungskraftmaschine
- 16: Abgaskanal
- 20: 3-Wege-Katalysator
- 26: Lambdasonde
- 28: Motorsteuergerät

- λₘ: mittleres Abgaslambda
- λₛ: Schwellwert für das Sondensignal
- Δλ: Lambda-Abweichung zwischen Lambda-Istwert und Lambda-Sollwert
- R1: Regler-Istwert
- R2: Regler-Sollwert
- ΔR: Reglerabweichung zwischen Regler-Istwert R1 und Regler-Sollwert R2

## Patentansprüche

1. Verfahren zum Betreiben einer Verbrennungskraftmaschine (10), bei dem ein von der Verbrennungskraftmaschine (10) erzeugtes Abgas über einen im Abgaskanal (16) angeordneten 3-Wege-Katalysator (20) geführt wird und eine Lambdasonde (26) eine für ein Abgaslambda charakteristische Größe vor dem 3-Wege-Katalysator (20) erfasst und an ein Motorsteuergerät (28) mit integriertem Regler weiterleitet, wobei mit dem Regler des Motorsteuergeräts (28) durch Vorgabe eines Lambda-Sollwertes ein mittleres Abgaslambda λₘ eingestellt wird und das mittlere Abgaslambda Am mit vorgegebener periodischer Sollwertvariation alternierend in Richtung eines Magerlambdawertes und eines Fettlambdawertes ausgelenkt wird (Lambdamodulation), **dadurch gekennzeichnet, dass** beim Übergang in Richtung des Magerlambdawertes oder beim Übergang in Richtung des Fettlambdawertes zu einem Zeitpunkt t1, an dem ein Sondensignal der Lambdasonde (26) einen vorgegebenen Schwellenwert λₛ erreicht, eine Regler-Abweichung ΔR zwischen einem aktuellen Regler-Istwert R1 und einem aktuellen Regler-Sollwert gebildet und ein neuer Regler-Sollwert R2 durch Addition der 2fachen Regler-Abweichung ΔR zum aktuellen Regler-Istwert R1 ermittelt wird.

2. Verfahren nach Anspruch 1, **dadurch gekennzeichnet, dass** der Schwellwert λₛ einem Sondensignal für λ = 1 entspricht.

3. Verfahren nach einem der vorhergehenden Ansprüche, **dadurch gekennzeichnet, dass** die Lambdasonde (26) eine Sprung-Lambdasonde ist.

4. Verfahren nach einem der vorhergehenden Ansprüche, **dadurch gekennzeichnet, dass** das mittlere Abgaslambda λₘ im Bereich von 0,98 bis 0,998 liegt und der neue Regler-Sollwert R2 beim Übergang in Richtung des Magerlambdawertes ermittelt wird.

5. Motorsteuergerät (20) zur Steuerung eines Betriebs einer Verbrennungskraftmaschine (10), das zur Ausführung des Verfahrens nach einem der Ansprüche 1 bis 4 eingerichtet ist.

## Claims

1. Method for operating an internal combustion engine (10), in which method an exhaust gas, which is generated by the internal combustion engine (10), is routed across a 3-way catalyst (20) which is arranged in the exhaust gas duct (16), and a lambda sensor (26) detects a variable, which is characteristic of an exhaust gas lambda, upstream of the 3-way catalyst (20) and forwards the said variable to an engine controller (28) with an integrated regulator, wherein an average exhaust gas lambda λₘ is set by the regulator of the engine controller (28) by prespecification of a setpoint lambda value, and the average exhaust gas lambda λₘ is deflected (lambda modulation) with prespecified periodic setpoint value variation alternately in the direction of a lean lambda value and a rich lambda value, **characterized in that**, in the event of the transition in the direction of the lean lambda value or in the event of the transition in the direction of the rich lambda value at a time t1 at which a sensor signal from the lambda sensor (26) reaches a prespecified threshold value λₛ, a regulator deviation ΔR is formed between a current actual regulator value R1 and a current setpoint regulator value, and a new setpoint regulator value R2 is ascertained by adding 2 times the regulator deviation ΔR to the current actual regulator value R1.

2. Method according to Claim 1, **characterized in that** the threshold value As corresponds to a sensor signal for λ = 1.

3. Method according to either of the preceding claims, **characterized in that** the lambda sensor (26) is a step-change lambda sensor.

4. Method according to one of the preceding claims, **characterized in that** the average exhaust gas lambda λₘ is in the range of from 0.98 to 0.998, and the new regulator setpoint value R2 is ascertained in the event of the transition in the direction of the lean lambda value.

5. Engine controller (20) for controlling operation of an internal combustion engine (10), which engine controller is designed to execute the method according to one of Claims 1 to 4.

## Revendications

1. Procédé pour faire fonctionner un moteur à combustion interne (10), dans lequel un gaz d'échappement généré par le moteur à combustion interne (10) est guidé par le biais d'un catalyseur à trois voies (20) disposé dans le canal de gaz d'échappement (16) et une sonde lambda (26) détecte une grandeur caractéristique pour une valeur lambda de gaz d'échappement avant le catalyseur à trois voies (20) et l'envoie à un appareil de commande de moteur (28) comprenant un régulateur intégré, une valeur lambda moyenne de gaz d'échappement λₘ étant ajustée avec le régulateur de l'appareil de commande de moteur (28) par prédéfinition d'une valeur lambda de consigne et la valeur lambda moyenne de gaz d'échappement λₘ étant déviée (modulation lambda) avec une variation de valeur de consigne périodique prédéfinie en alternance dans le sens d'une valeur lambda pauvre et d'une valeur lambda riche, **caractérisé en ce que** lors de la transition dans le sens de la valeur lambda pauvre ou lors de la transition dans le sens de la valeur lambda riche à un instant t1 auquel un signal de sonde de la sonde lambda (26) atteint une valeur seuil prédéfinie λₛ, un écart ΔR du régulateur entre une valeur instantanée actuelle du régulateur R1 et une valeur de consigne actuelle du régulateur est formé et une nouvelle valeur de consigne du régulateur R2 est déterminée par addition à la valeur instantanée actuelle du régulateur R1 du double de l'écart ΔR du régulateur.

2. Procédé selon la revendication 1, **caractérisé en ce que** la valeur seuil λₛ correspond à un signal de sonde pour λ = 1.

3. Procédé selon l'une quelconque des revendications précédentes, **caractérisé en ce que** la sonde lambda (26) est une sonde lambda à saut.

4. Procédé selon l'une quelconque des revendications précédentes, **caractérisé en ce que** la valeur lambda moyenne de gaz d'échappement λₘ est comprise dans la plage de 0,98 à 0,998 et la nouvelle valeur de consigne R2 du régulateur est déterminée lors de la transition dans le sens de la valeur lambda pauvre.

5. Appareil de commande de moteur (20) pour la commande d'un fonctionnement d'un moteur à combustion interne (10) qui est prévu pour la mise en oeuvre du procédé selon l'une quelconque des revendications 1 à 4.
